# FASCICULE DE BREVET EUROPEEN

(11) **EP 1 433 715 B1**
(45) Date de publication et mention de la délivrance du brevet: **27.09.2006**
(21) Numéro de dépôt: 03293307.9
(22) Date de dépôt: 23.12.2003
(51) Int. Cl.: B65D 73/00, B65D 85/00

(54) **Dispositif de conditionnement des ensembles plaque et poignée de porte ou fenêtre**
Verpackung für Fenster- oder Türgriff
Packaging for window or door handle

(30) Priorité: 24.12.2002 FR 0216643
(43) Date de publication de la demande: 30.06.2004
(73) Titulaire: BEZAULT SA, 49160 Longue (FR)
(72) Inventeur: Vincent, Samuel, 49250 Beaufort en Vallee (FR); Quere, Philippe, 49250 Beaufort en Vallee (FR)
(74) Mandataire: Jolly, Jean-Pierre

(56) Documents cités:
- FR-A- 2 673 604
- FR-A- 2 689 104
- FR-A- 2 695 915
- FR-A- 2 813 859
- US-A- 5 816 401
- US-A1- 2002 175 257

## Description

L'invention concerne un dispositif de conditionnement des ensembles plaque et poignée de porte ou fenêtre, comprenant en particulier un boîtier de logement des accessoires de fixation et autres de l'ensemble, associé à une carte de présentation du produit, sur laquelle la poignée de manoeuvre de l'ensemble est fixée.

On sait que pour présenter les ensembles plaque et poignée de porte dans les rayonnages des grandes surfaces de bricolage, il existe des systèmes de cartes, en matière plastique ou en carton.

Les ensembles, demi-ensembles, poignées de fenêtres, poignées sur rosettes, ou tout autres produits similaires, sont fixés sur ces cartes, dans leur position d'utilisation finale, afin que le consommateur puisse voir et toucher les produits sans les déconditionner.

La mise en oeuvre de ces cartes demande en général une part importante de main d'oeuvre, ainsi que la manipulation d'un grand nombre de petits composants.

Un tel ensemble est connu par le document FR 2813 859.

D'autre part, les systèmes existants sont souvent limités aux produits posés à l'aide de vis reluire et sont incompatibles avec les produits comportant des piliers de fixation solidaires des plaques.

L'invention a pour but de résoudre les lacunes des systèmes existants et ainsi de :
Permettre la présentation en rayon d'ensembles de porte munis de piliers de fixation,
Faciliter la mise en oeuvre pour l'industriel,
Faciliter le recyclage de l'emballage perdu,
Permettre au consommateur de manipuler la poignée de porte,
Regrouper les accessoires de fixation (carré, visserie, clé...) et
Eviter le vol d'accessoires.

Il est en effet proposé selon l'invention un dispositif de conditionnement d'un ensemble plaque et poignée de porte ou fenêtre, du type comportant un boîtier de logement des accessoires de fixation et autres de l'ensemble plaque et poignée, et une carte de présentation du produit, dispositif caractérisé en ce que le boîtier comporte un fourreau en saillie apte à s'engager en prise dans le trou de carré de la poignée de l'ensemble plaque et poignée, et des éléments butée de positionnement de la plaque de l'ensemble plaque et poignée, le boîtier étant maintenu à l'arrière de la carte, monté avec son fourreau et ses éléments butée traversant la carte par des trous adéquats, la poignée de l'ensemble plaque et poignée étant montée avec sa plaque sur la face avant imprimée de la carte, la poignée étant fixée audit fourreau et la plaque appliquée par la poignée étant positionnée sur la carte entre lesdits éléments butée et ainsi verrouillée en rotation sur la carte.

Le boîtier présente un dimensionnement en longueur inférieur à l'entraxe minimal des piliers éventuels de la plaque et, de même, sa fixation à la poignée est prévue pour que les piliers traversent la carte de part et d'autre du boîtier.

Il résulte de cette disposition selon l'invention une possibilité de montage sur la carte de tous types d'ensembles plaque et poignée, avec des plaques larges ou étroites, longues ou courtes, sur rosette et sur bloc platine, dont les plaques comportent ou non des piliers dans de multiples entraxes, etc, le boîtier fixé à l'arrière de la carte ménageant en outre une surface disponible plus importante pour la partie imprimée de présentation du produit, et la poignée et la plaque étant apparents avec possibilité de toucher.

La fixation de la poignée ou de la crémone au fourreau du boîtier peut être assurée par une tige vis montée traversante par la face arrière du boîtier jusqu'à l'intérieur d'un alésage adéquat du fourreau et permettant l'expansion de ce dernier solidairement à l'évidement de carré de la poignée.

Le démontage est effectué par dévissage de la vis.

Naturellement, si la carte de présentation du produit n'est pas utile, elle peut être supprimée et dans ce cas l'ensemble poignée et plaque est monté appliqué contre le boîtier, celui-ci comportant alors un élément d'accrochage pour sa suspension sur les rayonnages de libre service.

Le boîtier peut comporter un dispositif d'indexage de la rotation du fourreau, permettant ainsi la rotation de la poignée et son maintien à des positions convenant à la présentation, à savoir parallèle à la plaque ou perpendiculaire à celle-ci.

L'invention est illustrée ci-après à l'aide d'un exemple de réalisation et en référence aux dessins annexés, sur lesquels :
- La figure 1 est une vue en perspective d'un dispositif selon l'invention conditionnant un demi-ensemble plaque et béquille de porte,
- La figure 2 est une vue en perspective du dispositif analogue à la figure 1 mais par sa face arrière,
- La figure 3 montre le boîtier du dispositif de l'invention, avec son couvercle ouvert,
- La figure 4 est une vue du boîtier analogue à la figure 3, le couvercle étant fermé,
- La figure 5 montre le montage du demi-ensemble plaque et poignée de porte sur le dispositif, et
- La figure 6 montre selon une vue en coupe partielle la fixation du fourreau du boîtier à la poignée de l'ensemble de porte.

Le dispositif de conditionnement d'un demi-ensemble plaque et poignée de porte, tel qu'il est représenté sur les figures 1 et 2 comprend une carte 1 de présentation du produit, un boîtier 3 fixé sur la face arrière de la carte et un demi-ensemble de porte 5 constitué d'une béquille de manoeuvre 7 et de la plaque de garniture associée 9.

La carte est une plaque cartonnée imprimée sur sa face avant et éventuellement sur sa face arrière, pourvue d'un trou de suspension supérieur 11 à une tige de rayonnage de présentation d'articles en libre service. Elle est d'un format rectangulaire apte à supporter verticalement avec un large débord la plaque 9 fixée sur sa surface avant.

Le boîtier 3, visible également aux figures 3 et 4, comporte une partie de corps 13 évidée apte à loger le carré de manoeuvre 15 de la poignée et les vis de fixation 17 de la plaque à la porte qui doit la recevoir, et un couvercle 19 articulé latéralement sur la partie corps 13 pour son ouverture et fermeture, permettant respectivement l'accès à ces éléments 15, 17 et leur fermeture sécurisée, sans accès possible sauf démontage de l'ensemble de porte explicité plus bas.

Ce boîtier 3 issu de moulage en matière plastique, comporte des pattes d'accrochage 21 sur son couvercle, destinées à venir en prise par encliquetage, à la fermeture, dans des encoches complémentaires d'accrochage 23 formées sur le corps.

Il comporte en outre une partie fourreau 25 montée sur le corps et apte à faire saillie sur le couvercle 19 par un trou d'évidement oblong adéquat 27, permettant l'ouverture du couvercle. Cette partie fourreau 25 est conformée avec une section sensiblement rectangulaire, apte à être introduite dans l'évidement de carré de manoeuvre 29 de la poignée, et un alésage interne 31 apte à recevoir une vis 33 d'expansion du fourreau montée sur l'arrière du boîtier.

Cette partie fourreau 25 est montée rotative sur le corps du boîtier, préfixée à celui-ci en rotation à l'aide d'une languette de rupture, et associée à un dispositif d'indexation 35 de la rotation, à bossage sur épaulement élastique complémentaire, permettant d'arrêter la rotation de la poignée à certaines positions, par exemple à certains angles relativement à la plaque, parallèlement ou perpendiculairement ou autres relativement à celle-ci.

Le boîtier comporte de plus deux pattes inférieures 37, s'étendant chacune en saillie du couvercle fermé à chaque angle inférieur du corps. Ces pattes 37 s'étendent vers l'extérieur longitudinalement à une hauteur du couvercle égale à l'épaisseur de la carte 1, au jeu près, permettent l'accrochage avec prise par translation (figure 1) du boîtier dans des trous complémentaires 39 de la carte et constituent lesdits éléments butée verrouillant le positionnement en rotation de la plaque 9 sur la carte 1.

Le montage du dispositif est à présent décrit en référence aux figures 5 et 6.

Le boîtier 3 est tout d'abord fixé sur la carte 1 par ses éléments pattes d'accrochage inférieurs 37, ceux-ci venant dans les trous oblongs complémentaires 39 de la carte et venant en prise à la translation vers le bas du boîtier, tandis que le fourreau 25 est introduit dans le trou oblong supérieur 41 prévu à cet effet de la carte, dépassant de cette dernière de 2-4 cm environ vers l'avant.

Le demi-ensemble de plaque 9 et béquille associée 7 est ensuite fixé sur la carte, l'évidement d'axe de béquille 29 étant acheminé selon flèches pour recevoir le fourreau 25 du boîtier. Le demi-ensemble est alors appliqué contre la carte, les piliers 43 de la plaque venant dans des trous complémentaires 45 de la carte, et la plaque étant disposée avec ses bords latéraux de part et d'autre desdits éléments butée 37 du boîtier.

La tige vis 33 (figure 6) est alors introduite à force dans l'alésage 31 du fourreau, à l'arrière du boîtier. Au blocage en butée de la tige-vis, le montage du dispositif est terminé.

Il ne reste plus qu'à suspendre l'article ainsi conditionné à une tige de rayonnage de présentation à la vente, au moyen du trou supérieur de la carte.

Le démontage du demi-ensemble est effectué par simple dévissage de la vis arrière 33, ce qui libère la poignée 7 de la carte 1. Il suffit alors de désolidariser le boîtier 3 de la carte, en le translatant vers le haut relativement à la carte, puis d'ouvrir le boîtier pour accéder aux éléments de vis et carré 15, 17 pour le montage sur une porte.

Il est à noter par ailleurs que le dispositif peut recevoir une rosette et sa poignée avec ses piliers, lesquels viennent dans les trous du couvercle de part et d'autre du trou de passage du fourreau 25, respectivement le trou circulaire inférieur 47 (figure 3) et le trou demi-circulaire ouvert supérieur 49, ou d'autres blocs platine et poignée associée de fenêtres.

En outre, le boîtier peut être disposé dans une autre orientation que celle parallèle à l'axe longitudinal de la carte, et par exemple perpendiculairement à celle-ci.

Enfin, la carte peut recevoir deux demi-ensembles plaque et poignée de porte, avec chacun leur boîtier associé disposé à l'arrière de la carte.

## Revendications

1. Dispositif de conditionnement d'un ensemble plaque et poignée de porte ou fenêtre, du type comportant un boîtier (3) de logement des accessoires de fixation et autres (15, 17) de l'ensemble plaque et poignée, et une carte (1) de présentation du produit, **caractérisé en ce que** le boîtier (3) comporte un fourreau (25) en saillie apte à s'engager en prise dans le trou de carré (29) de la poignée (7) de l'ensemble plaque et poignée, et des éléments butée (37) de positionnement de la plaque (9) de l'ensemble plaque et poignée, le boîtier (3) étant maintenu à l'arrière de la carte (1), monté avec son fourreau (25) et ses éléments butée (37) traversant la carte (1) par des trous adéquats, la poignée (7) de l'ensemble plaque et poignée étant montée avec sa plaque (9) sur la face avant imprimée de la carte (1), la poignée (7) étant fixée audit fourreau (25) et la plaque (9) appliquée par la poignée (7) étant positionnée sur la carte (1) entre lesdits éléments butée et ainsi verrouillée en rotation sur la carte (1).

2. Dispositif de conditionnement d'un ensemble plaque et poignée de porte ou fenêtre selon la revendication 1, **caractérisé en ce que** le boîtier (3) présente un dimensionnement en longueur inférieur à l'entraxe minimal des piliers éventuels (43) de la plaque (9) et de même sa fixation à la poignée (7) est prévue pour que les piliers (43) traversent la carte (1) de part et d'autre du boîtier (3).

3. Dispositif de conditionnement d'un ensemble plaque et poignée de porte ou fenêtre selon l'une des revendications 1, 2, **caractérisé en ce que** la fixation de la poignée (7) ou de la crémone au fourreau (25) du boîtier est assurée par une tige vis (33) montée traversante par la face arrière du boîtier (3) jusqu'à l'intérieur d'un alésage adéquat (31) du fourreau et permettant l'expansion de ce dernier solidairement à l'évidement de carré (29) de la poignée.

4. Dispositif de conditionnement d'un ensemble plaque et poignée de porte ou fenêtre selon la revendication 1, **caractérisé en ce que**, si la carte (1) de présentation du produit n'est pas utile, elle peut être supprimée et dans ce cas, l'ensemble poignée (7) et plaque (9) est monté appliqué contre le boîtier (3), celui-ci comportant alors un élément d'accrochage pour sa suspension sur les rayonnages de libre service.

5. Dispositif de conditionnement d'un ensemble plaque et poignée de porte ou fenêtre, selon l'une des revendications précédentes, **caractérisé en ce que** la partie fourreau (25) est montée rotative sur le corps du boîtier, préfixée à celui-ci en rotation à l'aide d'une languette de rupture, et associée à un dispositif d'indexation (35) de la rotation, à bossage sur épaulement élastique complémentaire, permettant d'arrêter la rotation de la poignée à certaines positions, par exemple à certains angles relativement à la plaque.

6. Dispositif de conditionnement d'un ensemble plaque et poignée de porte ou fenêtre, selon l'une des revendications 1-4, **caractérisé en ce que** le boîtier (3) comporte un dispositif (35) d'indexage de la rotation du fourreau (25), permettant ainsi la rotation de la poignée (7) et son maintien à des positions convenant à la présentation, à savoir parallèle à la plaque (9) ou perpendiculaire à celle-ci.

7. Dispositif de conditionnement d'un ensemble plaque et poignée de porte ou fenêtre, selon l'une des revendications précédentes, **caractérisé en ce que** le boîtier comporte une partie de corps (13) évidée apte à loger le carré de manoeuvre (15) de la poignée et les vis de fixation (17) de la plaque à la porte qui doit la recevoir, et un couvercle (19) articulé latéralement sur la partie corps (13) pour son ouverture et fermeture, permettant respectivement l'accès à ces éléments (15, 17) et leur fermeture sécurisée, sans accès possible sauf démontage de l'ensemble plaque et poignée de porte.

8. Dispositif de conditionnement d'un ensemble plaque et poignée de porte ou fenêtre, selon l'une des revendications précédentes, **caractérisé en ce que** le boîtier comporte deux pattes inférieures (37), s'étendant chacune en saillie du couvercle fermé à chaque angle inférieur du corps, ces pattes (37) s'étendant vers l'extérieur longitudinalement à une hauteur du couvercle égale à l'épaisseur de la carte (1) au jeu près, permettant l'accrochage avec prise par translation, du boîtier dans des trous complémentaires (39) de la carte et constituant lesdits éléments butée verrouillant le positionnement en rotation de la plaque (9) sur la carte (1).

9. Dispositif de conditionnement d'un ensemble plaque et poignée de porte ou fenêtre, selon l'une des revendications 7 ou 8, **caractérisé en ce qu**'il peut recevoir une rosette et sa poignée avec ses piliers, lesquels viennent dans des trous du couvercle de part et d'autre du trou de passage du fourreau (25), respectivement un trou circulaire inférieur (47) et un trou demi-circulaire ouvert supérieur (49), ou d'autres blocs platine et poignée associée de fenêtres.

10. Dispositif de conditionnement d'un ensemble plaque et poignée de porte ou fenêtre, selon l'une des revendications 1-3, 5-9, **caractérisé en ce que** la carte reçoit deux demi-ensembles plaque et poignée de porte ou fenêtre, avec chacun leur boîtier associé disposé à l'arrière de la carte.

## Claims

1. Packaging for a door or window handle/plate assembly, of the type comprising a case (3) for holding the fixing and other accessories (15, 17) for the handle/plate assembly, and a product display card (1), **characterized in that** the case (3) comprises a projecting sleeve (25) able to engage tightly in the spindle hole (29) of the handle (7) of the handle/plate assembly, and stop elements (37) for positioning the plate (9) of the handle/plate assembly, the case (3) being held at the rear of the card (1), mounted with its sleeve (25) and its stop elements (37) passing through the card (1) via appropriate holes, the handle (7) of the handle/plate assembly being mounted with its plate (9) on the printed front face of the card (1), the handle (7) being fixed to said sleeve (25) and the plate (9), pressed by the handle (7), being positioned on the card (1) between said stop elements and thus immobilized in rotation on the card (1).

2. Packaging for a door or window handle/plate assembly according to Claim 1, **characterized in that** the length of the case (3) is shorter than the minimum interaxial distance between any studs (43) that may be on the plate (9) and, similarly, it is fixed to the handle (7) in such a way that the studs (43) pass through the card (1) on either side of the case (3).

3. Packaging for a door or window handle/plate assembly according to either of Claims 1 and 2, **characterized in that** the handle (7) or cremone bolt is fastened to the sleeve (25) of the case by a screw shaft (33) pushed in through the rear face of the case (3) into an appropriate bore (31) in the sleeve and expanding said sleeve to secure it in the spindle hole (29) in the handle.

4. Packaging for a door or window handle/plate assembly according to Claim 1, **characterized in that**, if the product display card (1) is not used, it may be dispensed with and in this case the handle (7)/plate (9) assembly is mounted pressed against the case (3), the latter then comprising a hook element to hang it from self-service shelving.

5. Packaging for a door or window handle/plate assembly according to one of the preceding claims, **characterized in that** the sleeve part (25) is rotatably mounted on the case body, pre-fixed thereto in rotation using a tear tongue, and associated with a rotation indexing device (35) with a boss on a complementary elastic shoulder, stopping the rotation of the handle in certain positions, for example at certain angles relative to the plate.

6. Packaging for a door or window handle/plate assembly according to one of Claims 1 to 4, **characterized in that** the case (3) comprises a rotation indexing device (35) for the sleeve (25) thus allowing the handle (7) to rotate and be held in suitable display positions, namely parallel to the plate (9) or perpendicular thereto.

7. Packaging for a door or window handle/plate assembly according to one of the preceding claims, **characterized in that** the case comprises a hollow body part (13) able to house the operating spindle (15) of the handle and the screws (17) for fixing the plate to the door which is to receive it, and a cover (19) hinged laterally on the body part (13) to open and close it, allowing access to these elements (15, 17) and enclosing them securely, respectively, access being impossible without dismantling the door handle/plate assembly.

8. Packaging for a door or window handle/plate assembly according to one of the preceding claims, **characterized in that** the case comprises two lower tabs (37) each projecting from the closed cover in each bottom corner of the body, these tabs (37) extending longitudinally outwards at a height of the cover equal to the thickness of the card (1) with a tight fit, so that the case can be hooked and clamped by sliding in complementary holes (39) in the card, and constituting the stop elements for immobilizing the plate (9) in rotation on the card (1).

9. Packaging for a door or window handle/plate assembly according to either of Claims 7 or 8, **characterized in that** it can receive a rose and its handle with its studs, which are placed in holes in the cover on either side of the hole for the sleeve (25), a lower circular hole (47) and an upper open semicircular hole (49), respectively, or other combined plate/handle units for windows.

10. Packaging for a door or window handle/plate assembly according to one of Claims 1 to 3, 5 to 9, **characterized in that** the card receives two door or window handle/plate half-assemblies, each with their associated case positioned on the rear of the card.

## Patentansprüche

1. Verpackung für Fenster- oder Türgriff des Typs, welcher ein Gehäuse (3) zur Aufbewahrung von Zubehörteilen zur Befestigung oder von anderen Zubehörteilen (15,17) des Beschlag- und Griffensembles enthält sowie eine Karte (1) zur Präsentation des Produkts, **dadurch gekennzeichnet, dass** das Gehäuse (3) einen hervorstehenden Zapfen (25) besitzt, welcher dazu geeignet ist, sich in das viereckige Loch (29) von dem Griff (7) des Ensembles aus Griff und Beschlag einzufügen, und Einhängehaken (37) am Beschlag (9) des Ensembles aus Beschlag und Griff enthält, wobei das Gehäuse (3) hinter der Karte (1) gehalten wird und mit seinem Zapfen (25) und seinen Einhängehaken (37) die Karte (1) durch entsprechende Löcher hindurchgehend montiert ist, der Griff (7) des Ensembles aus Beschlag und Griff mit seinem Beschlag (9) vor dem Aufdrücken der Karte (1) auf deren Vorderseite montiert ist, der Griff (7) dabei an dem besagten Zapfen (25) befestigt ist und der Beschlag (9), appliziert durch den Griff (7), auf die Karte (1) zwischen den besagten Einhängehaken befestigt und auf diese Weise auf der Karte (1) drehbar verriegelt ist.

2. Verpackung für Fenster- oder Türgriff gemäß Anspruch 1, **dadurch gekennzeichnet, dass** das Gehäuse (3) eine Längenausdehnung unterhalb der kleinsten Zwischenachse der gegebenenfalls vorhandenen Stützstifte (43) des Beschlags (9) besitzt und auch seine Fixierung an den Griff (7) so vorgesehen ist, dass die Stützstifte (43) auf der einen Seite die Karte (1) und auf der anderen Seite das Gehäuse (3) durchqueren.

3. Verpackung für Fenster- oder Türgriff gemäß den Ansprüchen 1 oder 2, **dadurch gekennzeichnet, dass** die Befestigung des Griffs (7) oder des Riegels an dem Zapfen (25) des Gehäuses durch eine Schaftschraube (33) gesichert ist, welche so montiert ist, dass sie die Rückseite des Gehäuses (3) bis zum Inneren eines entsprechenden Durchmessers (31) des Zapfens durchläuft und so die Ausdehnung der letzteren gemäß der Aushöhlung des Vierecks (29) des Griffs erlaubt.

4. Verpackung für Fenster- oder Türgriff gemäß Anspruch 1, **dadurch gekennzeichnet, dass**, wenn die Karte (1) für die Beschreibung des Produkts nicht benötigt wird, diese dann weggelassen werden kann, und in diesem Fall das Ensemble aus Beschlag und Griff (9) gegen das Gehäuse (3) gedrückt montiert ist, welches nunmehr ein Aufhängeelement für seine Aufhängung an Selbstbedienungsregalen besitzt.

5. Verpackung für Fenster- oder Türgriff gemäß den vorhergehenden Ansprüchen, **dadurch gekennzeichnet, dass** der Zapfen (25) drehbar auf den Gehäusekörper montiert ist, an diesen in Rotation mit Hilfe einer Reißlasche vorbefestigt und an eine Drehverriegelungsvorrichtung (35) an den Höcker auf dem entsprechenden elastischen Vorsprung befestigt ist, wodurch es möglich ist, die Drehung des Griffs in bestimmten Positionen anzuhalten, zum Beispiel in bestimmten Winkeln relativ zum Beschlag.

6. Verpackung für Fenster- oder Türgriff gemäß einem der Ansprüche 1 bis 4, **dadurch gekennzeichnet, dass** das Gehäuse (3) eine Drehverriegelungsvorrichtung des Zapfens (25) besitzt und auf diese Weise die Drehung des Griffs (7) und die Feststellung an die Positionen gemäß der Präsentation erlaubt, nämlich parallel zum Beschlag (9) oder senkrecht dazu.

7. Verpackung für Fenster- oder Türgriff gemäß einem der vorhergehenden Ansprüche, **dadurch gekennzeichnet, dass** das Gehäuse einen Teil des ausgehöhlten Körpers trägt und **dadurch** in der Lage ist, das Manövrierungsviereck (15) des Griffs und die Befestigungsschrauben (17) des Beschlags an die Tür zu platzieren, und einen Deckel (19), welcher seitlich an den Teil des Körpers (13) für seine Öffnung und Schließung aufgehängt ist und entsprechend den Zugang an die Elemente (15,17) und ihre sichere Schließung erlaubt, ohne dass ein Zugriff ohne die Demontage des Ensembles aus Griff und Beschlag möglich ist.

8. Verpackung für Fenster- oder Türgriff gemäß einem der vorhergehenden Ansprüche, **dadurch gekennzeichnet, dass** das Gehäuse zwei untenliegende Einhängehaken (37) besitzt, wobei jeder sich am geschlossenen Deckel aufliegend bei jedem Winkel im Inneren des Körpers ausbreitet, wobei sich die Einhängehaken (37) nach außen längsseits zur Deckelhöhe erstrecken, welche, mit geringem Spielraum, gleich der Dicke der Karte (1) ist, und dabei das Verhaken durch Verschiebung des Gehäuses in die entsprechenden Löcher (39) der Karte und **dadurch** das Verriegeln der besagten Einhängehaken in einer Drehung des Beschlags (9) auf der Karte (1) erlaubt.

9. Verpackung für Fenster- oder Türgriff gemäß einem der Ansprüche 7 oder 8, **dadurch gekennzeichnet, dass** sie eine Rosette erhalten kann und ihr Griff mit seinen Stützstiften, welche in Löcher des Deckels auf der einen Seite und in ein Loch des Durchgangs des Zapfens (25) bzw. ein rundes unteres Loch (47) und ein halbkreisförmiges oberes Loch (49), oder andere an Fenstern befestigte Trägerelemente und Griffe greifen.

10. Verpackung für Fenster- oder Türgriff gemäß einem der Ansprüche 1 bis 3, 5 bis 9, **dadurch gekennzeichnet, dass** die Karte zwei halbe Ensembles aus Griff und Beschlag für Tür oder Fenster besitzt, wobei das zu jeder assoziierte Gehäuse auf der Rückseite der Karte befestigt ist.
